# EUROPÄISCHE PATENTSCHRIFT

(11) **EP 2 943 340 B1**
(45) Veröffentlichungstag und Bekanntmachung des Hinweises auf die Patenterteilung: **14.03.2018**
(21) Anmeldenummer: 14705969.5
(22) Anmeldetag: 08.01.2014
(51) Int. Cl.: D21H 23/78, D21H 21/40, B42D 25/485, D21F 1/44, D21H 21/42, B42D 15/00

(54) **VERFAHREN ZUM HERSTELLEN EINER ENDLOSEN PAPIERBAHN**
METHOD FOR PRODUCING A CONTINUOUS PAPER WEB
PROCÉDÉ PERMETTANT DE FABRIQUER UNE BANDE DE PAPIER SANS FIN

(30) Priorität: 11.01.2013 DE 102013000445
(43) Veröffentlichungstag der Anmeldung: 18.11.2015
(73) Patentinhaber: Giesecke+Devrient Currency Technology GmbH, 81677 München (DE)
(72) Erfinder: OSENSTÄTTER, Peter, 83666 Waakirchen (DE); RIEDL, Peter, 83561 Ramerberg (DE)
(86) Internationale Anmeldenummer: PCT/EP2014/000020
(87) Internationale Veröffentlichungsnummer: WO 2014/108329

(56) Entgegenhaltungen:
- WO-A2-03/054297
- DE-A1- 19 822 605

## Beschreibung

Die Erfindung betrifft ein Verfahren zum Herstellen einer endlosen, mit zumindest einer Folie versehenen Papierbahn.

Bei der Herstellung von endlosen Papierbahnen für Sicherheits- und Wertdokumente, die mit Folien bzw. Folienelementen wie Sicherheitsfäden, Sicherheitsstreifen oder etikettenartigen Folienelementen bzw. Patches versehen sind, erfolgt die registrierte Aufbringung der Folien häufig auf Basis des sensorischen Abtastens einer auf der Papierbahn aufgebrachten Druckmarke. Die registergenaue Applikation der Folie kann allerdings durch Verschmutzungen oder weitere Markierungen auf der Papierbahn beeinträchtigt werden.

Dokument WO 03/054297 A2 beschreibt ein Sicherheitspapier für die Herstellung von Sicherheitsdokumenten, wie Banknoten, Ausweiskarten oder dergleichen, mit wenigstens einer durchgehenden Öffnung, wobei die Öffnung während der Papierherstellung erzeugt ist und im Randbereich keine scharfe Begrenzungskante aufweist.

Ausgehend davon liegt der Erfindung die Aufgabe zugrunde, ein Herstellungsverfahren der eingangs genannten Art anzugeben, bei dem die registrierte Aufbringung der Folie mit höherer Genauigkeit durchgeführt werden kann.

Diese Aufgabe wird durch das Verfahren mit den Merkmalen des unabhängigen Anspruchs 1 gelöst. Weiterbildungen der Erfindung sind Gegenstand der Unteransprüche.

### Zusammenfassung der Erfindung

1. (Erster Aspekt der Erfindung) Verfahren zum Herstellen einer endlosen Papierbahn für die Herstellung von Sicherheits- und Wertdokumenten, mit den Verfahrensschritten:
   a) Erzeugen einer endlosen Papierbahn auf einer Rundsiebmaschine, wobei die Papierbahn in eine Mehrzahl gleicher, sich quer zu der endlosen Längsrichtung erstreckende Papierbögen unterteilt ist, und Versehen zumindest eines Papierbogens je Siebumfang des Rundsiebs mit zumindest einer Wasserzeichenmarke für die Steuerung weiterer Bearbeitungsschritte, wobei zwischen den Positionen der Wasserzeichenmarken der Papierbögen gewisse Positionsabweichungen bestehen;
   b) Erfassen der Positionen von zwei oder mehr Wasserzeichenmarken auf der endlosen Papierbahn;
   c) Bestimmen von Markenpositionen mit geringeren Positionsabweichungen als die Positionsabweichungen der erfassten Wasserzeichenmarken;
   d) Erzeugen von farbigen Kennzeichnungsmarken an den bestimmten Markenpositionen der Papierbahn;
   e) Erfassen der Positionen der erzeugten Kennzeichnungsmarken;
   f) Versehen der Papierbahn mit zumindest einer durchgehenden Öffnung in jedem der Papierbögen unter Verwendung der erfassten Positionen der erzeugten Kennzeichnungsmarken, wobei die durchgehenden Öffnungen jeweils genau eine, senkrecht zur Längsrichtung der endlosen Papierbahn (d.h. senkrecht zur Bahnlaufrichtung der Papierbahn) angeordnete gerade Kante aufweisen;
   g) Erfassen der Positionen der in den erzeugten durchgehenden Öffnungen enthaltenen geraden Kanten; und
   h) Versehen der Papierbahn mit zumindest einer Folie mit auf die Papierbahn aufzubringenden Sicherheitsmerkmalen an jedem der Papierbögen unter Verwendung der erfassten Positionen der in den erzeugten durchgehenden Öffnungen enthaltenen geraden Kanten.
2. (Bevorzugte Ausgestaltung) Verfahren nach Absatz 1, wobei die Kennzeichnungsmarken in Schritt d) mit einem berührungslosen Verfahren erzeugt werden.
3. (Bevorzugte Ausgestaltung) Verfahren nach Absatz 2, wobei die Kennzeichnungsmarken in Schritt d) im Inkjet-Verfahren erzeugt werden. Weiterhin wird bevorzugt, dass dabei eine Tintenflugzeitkompensation durchgeführt wird.
4. (Bevorzugte Ausgestaltung) Verfahren nach Absatz 2, wobei die Kennzeichnungsmarken in Schritt d) durch Laserkennzeichnung erzeugt werden, wobei vorzugsweise in Schritt a) lasersensitive Merkmalsstoffe in das Papier eingebracht werden oder nach der Papierherstellung lasersensitive Merkmalsstoffe auf die Papierbahn aufgebracht werden.
5. (Bevorzugte Ausgestaltung) Verfahren nach Absatz 4, wobei in Schritt d) durch Laserkennzeichnung gleichzeitig auf der Vorderseite und Rückseite der Papierbahn Kennzeichnungsmarken erzeugt werden.
6. (Bevorzugte Ausgestaltung) Verfahren nach Absatz 1, wobei die Kennzeichnungsmarken in Schritt d) mit einem Druckverfahren, insbesondere im rotativen Flexodruck, rotativen Offsetdruck oder rotativen Siebdruck erzeugt werden.
7. (Bevorzugte Ausgestaltung) Verfahren nach wenigstens einem der Absätze 1 bis 6, wobei in Schritt d) dunkle, insbesondere schwarze Kennzeichnungsmarken erzeugt werden.
8. (Bevorzugte Ausgestaltung) Verfahren nach einem der Absätze 1 bis 7, wobei das Verfahren durchgeführt wird mittels einer Vorrichtung mit
   - einer Transporteinrichtung zum Transport der endlosen Papierbahn;
   - einer ersten Erfassungseinrichtung zum Erfassen der Positionen von zwei oder mehr Wasserzeichenmarken auf der endlosen Papierbahn;
   - einer ersten Auswerteeinrichtung zum Bestimmen der Markenpositionen mit geringeren Positionsabweichungen;
   - einer Kennzeichnungseinrichtung zum Erzeugen der farbigen Kennzeichnungsmarken an den bestimmten Markenpositionen der Papierbahn;
   - einer zweiten Erfassungseinrichtung zum Erfassen der Positionen von erzeugten Kennzeichnungsmarken;
   - einer Einrichtung zum Erzeugen der durchgehenden Öffnungen in der Papierbahn unter Verwendung der erfassten Positionen der erzeugten Kennzeichnungsmarken, wobei die durchgehenden Öffnungen jeweils genau eine, senkrecht zur Längsrichtung der endlosen Papierbahn angeordnete gerade Kante aufweisen;
   - einer dritten Erfassungseinrichtung zum Erfassen der Positionen der in den erzeugten durchgehenden Öffnungen enthaltenen geraden Kanten; und
   - einer Einrichtung zum Aufbringen der Folie mit auf die Papierbahn aufzubringenden Sicherheitsmerkmalen auf die Papierbahn unter Verwendung der erfassten Positionen der in den erzeugten durchgehenden Öffnungen enthaltenen geraden Kanten.
9. (Bevorzugte Ausgestaltung) Verfahren nach Absatz 8, wobei die dritte Erfassungseinrichtung zum Erfassen der Positionen der in den erzeugten durchgehenden Öffnungen enthaltenen geraden Kanten einen Kontrastsensor oder einen Durchlichtsensor umfasst.
10. (Bevorzugte Ausgestaltung) Verfahren nach Absatz 8 oder 9, wobei die Kennzeichnungseinrichtung einen Inkjet-Drucker oder einen Laserschreiber umfasst.

### Ausführliche Beschreibung der Erfindung

Erfindungsgemäß genügt es, einen Papierbogen je Siebumfang des Rundsiebs der Papiermaschine mit einer Wasserzeichenmarke zu versehen. Es können jedoch selbstverständlich je Siebumfang auch mehrere oder sogar alle Papierbögen mit Wasserzeichenmarken versehen werden.

Die Kennzeichnungsmarken können in Schritt d) mit einem berührenden Verfahren erzeugt werden. In einer vorteilhaften Erfindungsvariante werden die Kennzeichnungsmarken in Schritt d) allerdings mit einem berührungslosen Verfahren erzeugt. Insbesondere hat es sich bewährt, die Kennzeichnungsmarken in Schritt d) im Inkjet-Verfahren aufzubringen, wobei aufgrund der endlichen Flugzeit der Tintentröpfchen vom Druckkopf zur Papierbahn mit Vorteil eine Tintenflugzeitkompensation durchgeführt wird.

Ein besonderer Vorteil von mittels Inkjet-Verfahren aufgebrachten Kennzeichnungsmarken besteht darin, dass keine Absaugung für Rauch oder anfallende Schnipsel, wie es bei einer lasergeschnittenen Marke nötig wäre, erforderlich ist. Darüber hinaus sind Inkjet-Drucker sehr kompakte Geräte, die sich leicht in bestehende Anlagen integrieren lassen. Allgemein kann eine farbige Kennzeichnungsmarke, anders als bei Verwendung eines Lochs als Steuermarke, nach dem Querschneiden das Stapeln der einzelnen Papierbögen nicht behindern oder zu einem Verhaken der Löcher führen.

Bei einem weiteren vorteilhaften berührungslosen Verfahren werden die Kennzeichnungsmarken in Schritt d) durch Laserkennzeichnung erzeugt. Dazu können in einer bevorzugten Ausgestaltung der Erfindung bereits in Schritt a) lasersensitive Merkmalsstoffe in das Papier eingebracht werden. Alternativ oder zusätzlich können auch nach der Papierherstellung lasersensitive Merkmalsstoffe auf die Papierbahn aufgebracht werden. Als lasersensitive Merkmalsstoffe kommen dabei eine Vielzahl, dem Fachmann an sich bekannte Stoffe, wie etwa TiO₂, Rußpartikel oder Infrarotabsorber in Betracht. Durch Laserbeaufschlagung werden die lasersensitiven Merkmalsstoffe lokal modifiziert, beispielsweise gefärbt und vorzugsweise geschwärzt, und bilden dadurch eine maschinell erfassbare Kennzeichnungsmarke.

In einer bevorzugten Ausgestaltung werden in Schritt d) durch Laserkennzeichnung gleichzeitig auf der Vorderseite und Rückseite der Papierbahn Kennzeichnungsmarken erzeugt.

Bei einer anderen, ebenfalls vorteilhaften Erfindungsvariante werden die Kennzeichnungsmarken in Schritt d) mit einem beliebigen Druckverfahren, insbesondere im rotativen Flexodruck, rotativen Offsetdruck, rotativen Siebdruck oder Tiefdruck erzeugt.

In allen Varianten werden in Schritt d) mit Vorteil dunkle oder sogar schwarze Kennzeichnungsmarken erzeugt, die von Sensoren besonders einfach und sicher erkannt werden können. Die farbigen Kennzeichnungsmarken können auch mit Farbstoffen erzeugt sein, die im sichtbaren Spektralbereich nicht oder erst nach Anregung sichtbar sind, wie etwa IR- oder UV-Farbstoffe oder auch lumineszierende Farbstoffe.

Im Schritt e) werden die Positionen der erzeugten Kennzeichnungsmarken erfasst und im nachfolgenden Schritt f) wird in jedem der Papierbögen unter Verwendung der erfassten Positionen der Kennzeichnungsmarken zumindest eine durchgehende Öffnung erzeugt, wobei die durchgehenden Öffnungen jeweils genau eine, senkrecht zur Längsrichtung der endlosen Papierbahn angeordnete gerade Kante (die nachstehend auch als "Fenstersims" bezeichnet wird) aufweisen.

Die in der Papierbahn erzeugte durchgehende Öffnung wird nachstehend auch als "Fenster" bezeichnet.

Im Schritt g) werden die Positionen der in den erzeugten, durchgehenden Öffnungen enthaltenen geraden Kanten erfasst und im nachfolgenden Schritt h) erfolgt das Versehen der Papierbahn mit zumindest einer Folie (bzw. Folienelement) mit auf die Papierbahn aufzubringenden Sicherheitsmerkmalen an jedem der Papierbögen unter Verwendung der erfassten Positionen der in den erzeugten, durchgehenden Öffnungen enthaltenen geraden Kanten. Bei der Folie kann es sich insbesondere um einen Sicherheitsfaden, einen Sicherheitsstreifen oder um ein etikettenartiges Folienelement bzw. Patch handeln. Die Folie kann insbesondere so auf die Papierbahn aufgebracht werden, dass sie die durchgehende Öffnung einseitig verschließt.

Gemäß einer bevorzugten Ausführungsvariante befindet sich oberhalb der sensorisch zu erfassenden geraden Kante in Laufrichtung des Papierbogens ein sogenannter Einblendbereich, in dem ein Abtastsensor aktiv ist. Der Abtastsensor erfasst die gerade Kante und gibt Rückmeldung an die Registersteuerung für das registergenaue Aufbringen der Folie. Das registergenaue Aufbringen der Folie kann insbesondere dadurch erfolgen, dass
- aus den erfassten Positionen der geraden Kanten die aktuelle Länge eines Papierbogens bestimmt wird und
- eine Folie mit auf die Papierbahn aufzubringenden Sicherheitsmerkmalen entsprechend der aktuellen Bogenlänge gedehnt und auf die Papierbahn aufgebracht wird.

Als Abtastsensor kann insbesondere ein Kontrastsensor bzw. Durchlichtsensor vorgesehen werden. Mittels der oben beschriebenen Einblendtechnik, die einen innerhalb eines bestimmten Einblendbereiches (nachstehend auch als "Lesefenster" bezeichnet) aktiven Abtastsensor vorsieht, können ungewünschte Störimpulse verhindert werden.

Die durchgehenden Öffnungen können beispielsweise durch eine (insbesondere rotative) Stanze oder durch einen Laserschneider erzeugt werden. Auf diese Weise entstehen scharfe Kanten, die ein genaueres Signal zur Ansteuerung weiterer Bearbeitungsschritte zur Verfügung stellen können als gedruckte Marken.

Es wird besonders bevorzugt, dass die in der durchgehenden Öffnung enthaltene, senkrecht zur Längsrichtung der endlosen Papierbahn angeordnete gerade Kante von zwei rechtwinklig an die gerade Kante angrenzenden Kanten begrenzt wird. Die zwei rechtwinklig an die gerade Kante angrenzenden Kanten sind also parallel zur Längsrichtung der endlosen Papierbahn angeordnet. Die durchgehende Öffnung kann folglich insbesondere die Form eines Schildes bzw. Wappenschildes mit einer halbkreisförmig abgerundeten Spitze, die einem "U" ähnelt, aufweisen (das Fenster ähnelt in diesem Fall dem sogenannten spanischen, portugiesischen oder flämischen Schild). Selbstverständlich muss die Spitze nicht unbedingt halbkreisförmig abgerundet sein, d.h. die durchgehende Öffnung kann auch annähernd die Form eines Dreiecks aufweisen (das Fenster ähnelt in diesem Fall dem sogenannten alten, französischen Schild, siehe Fig. 2).

Die Erfindung betrifft auch eine Vorrichtung zur Durchführung des beschriebenen Verfahrens, mit
- einer Transporteinrichtung zum Transport der endlosen Papierbahn;
- einer ersten Erfassungseinrichtung zum Erfassen der Positionen von zwei oder mehr Wasserzeichenmarken auf der endlosen Papierbahn;
- einer ersten Auswerteeinrichtung zum Bestimmen der Markenpositionen mit geringeren Positionsabweichungen;
- einer Kennzeichnungseinrichtung zum Erzeugen der farbigen Kennzeichnungsmarken an den bestimmten Markenpositionen der Papierbahn;
- einer zweiten Erfassungseinrichtung zum Erfassen der Positionen von erzeugten Kennzeichnungsmarken;
- einer Einrichtung zum Erzeugen der durchgehenden Öffnungen in der Papierbahn unter Verwendung der erfassten Positionen der erzeugten Kennzeichnungsmarken, wobei die durchgehenden Öffnungen jeweils genau eine, senkrecht zur Längsrichtung der endlosen Papierbahn angeordnete gerade Kante aufweisen;
- einer dritten Erfassungseinrichtung zum Erfassen der Positionen der in den erzeugten durchgehenden Öffnungen enthaltenen geraden Kanten; und
- einer Einrichtung zum Aufbringen der Folie mit auf die Papierbahn aufzubringenden Sicherheitsmerkmalen auf die Papierbahn unter Verwendung der erfassten Positionen der in den erzeugten durchgehenden Öffnungen enthaltenen geraden Kanten.

Bevorzugt umfasst die Kennzeichnungseinrichtung einen Inkjet-Drucker oder einen Laserschreiber. Als Laserquelle kommt dabei mit Vorteil ein Infrarotlaser im Wellenlängenbereich von 0,8 µm bis 3 µm, insbesondere ein Nd:YAG-Laser oder ein Nd:YVO₄-Laser, oder auch ein CO₂-Laser mit einer Wellenlänge von 10,6 µm zum Einsatz.

Weiter können die beschriebenen Prinzipien auch bei der Herstellung reiner Polymerbanknoten vorteilhaft zum Einsatz kommen, da dort zwar keine Wasserzeichenmarken vorhanden sind, die Problematik des unterschiedlichen Einflusses einer abweichenden Bogenlänge auf Verfahren mit starren bzw. flexiblen Werkzeugen jedoch ebenfalls besteht.

Weitere Ausführungsbeispiele sowie Vorteile der Erfindung werden nachfolgend anhand der Figuren erläutert, bei deren Darstellung auf eine maßstabs- und proportionsgetreue Wiedergabe verzichtet wurde, um die Anschaulichkeit zu erhöhen. Die verschiedenen Ausführungsbeispiele sind nicht auf die Verwendung in der konkret beschriebenen Form beschränkt, sondern können auch untereinander kombiniert werden.

Es zeigen:
- Fig. 1: eine endlose Papierbahn, die in eine Mehrzahl gleicher, sich quer zu der endlosen Längsrichtung erstreckende Papierbögen unterteilt ist,
- Fig. 2: einen einzelnen Papierbogen der Papierbahn der Fig. 1, wobei der Bogen mit durchgehenden Öffnungen versehen ist, die jeweils genau eine senkrecht zur Bahnlaufrichtung der Papierbahn angeordnete gerade Kante aufweisen; und
- Fig. 3: einen Einzelnutzen eines Papierbogens, der mit einer durchgehenden Öffnung versehen ist.

Die Erfindung wird nun am Beispiel einer endlosen Papierbahn für die Herstellung von Banknoten erläutert. Figur 1 zeigt dazu eine endlose Papierbahn 10, die in eine Mehrzahl gleicher, sich quer zu der endlosen Längsrichtung 18 erstreckende Papierbögen 12_{n-1,} 12ₙ, 12ₙ₊₁ unterteilt ist. Die Begrenzungslinien 14 der einzelnen Papierbögen 12 sind gedachte Linien, die in Fig. 1 zur Veranschaulichung eingezeichnet sind, auf der Papierbahn jedoch nicht als sichtbare Markierungslinien vorliegen.

Bei der Erzeugung der Papierbahn 10 wurde in jedem Papierbogen 12 zumindest eine Wasserzeichenmarke 20 für die Steuerung weiterer Bearbeitungsschritte eingebracht. Das Einbringen solcher Wasserzeichenmarken 20 ist bei der Papierherstellung sehr einfach und kostengünstig möglich. Allerdings unterliegen die Wasserzeichenmarken 20 herstellungsbedingt einer relativ großen Positionstoleranz, so dass zwischen den Positionen der Wasserzeichenmarken 20 gleicher Papierbögen 12 gewisse Positionsabweichungen bestehen.

Zur Veranschaulichung sind in Fig. 1 die Wasserzeichenmarken 20 mit ihrem Abstand xₖ von der Begrenzungslinie 14 des zugehörigen Papierbogens 12ₖ für k = n, n+1 schematisch eingezeichnet. Die angesprochene Positionstoleranz der Wasserzeichenmarken 20 bedeutet dann, dass die Abstandswerte xₙ₋₁, xₙ, xₙ₊₁, etc. eine relativ große Schwankung aufweisen.

Um die Genauigkeit nachfolgender Applikationsschritte gegenüber der Verwendung der Wasserzeichenmarken 20 als Steuermarken zu verbessern, werden die Positionen von zwei oder mehr Wasserzeichenmarken 20 auf der endlosen Papierbahn 10 erfasst, und es werden Markenpositionen berechnet, die geringere Positionsabweichungen aufweisen als die Wasserzeichenmarken 20.

Eine solche Bestimmung von Markenpositionen mit geringeren Positionsabweichungen kann beispielsweise durch Mittelwertbildung der erfassten Positionen erfolgen. Da Banknotenpapier in der Regel in Rundsiebtechnik herstellt wird, wiederholt sich die Position einer Wasserzeichenmarke 20 annähernd mit jedem Siebumfang. Daher wird für die Bestimmung genauerer Markenpositionen vorteilhaft über ein Vielfaches der Wasserzeichenmarken 20 pro Siebumfang gemittelt. Im Ausführungsbeispiel kommen etwa m Wasserzeichenmarken 20 auf einen Siebumfang und es wird über drei Siebumfänge gemittelt. Für die Mittelwertbildung wird vorteilhaft ein Schieberegister eingesetzt, bei dem die Position einer neu erfassten Wasserzeichenmarke xₙ jeweils die älteste erfasste Position xₙ₋₃ₘ ersetzt. Durch ${y}_{n} = {\sum }_{i = 0}^{3 m - 1} \frac{{x}_{n - i}}{3 m}$ sind dann Markenpositionen yₙ mit geringeren Positionsabweichungen als den Positionsabweichungen der Wasserzeichenmarken 20 gegeben, da sich deren zufällige Positionsschwankungen bei der Berechnung herausmitteln.

An den so berechneten Markenpositionen yₙ werden nun mit einem berührungslosen Verfahren farbige Kennzeichnungsmarken 22 erzeugt, die als Steuermarken für die weiteren Applikationsschritte verwendet werden und die aufgrund ihrer geringeren Positionsabweichungen die Positionsgenauigkeit der nachfolgenden Applikationsschritte verbessern.

Für das Erzeugen solcher farbiger Kennzeichnungsmarken 22 hat sich besonders das Inkjet-Verfahren bewährt. Eine mittels Inkjet-Drucker aufgebrachte, in der Regel schwarze Kennzeichnungsmarke 22 kann gut von einem Sensor maschinell erfasst werden. Darüber weisen Inkjet-Drucker eine sehr kompakte Bauart auf und lassen sich daher gut in bestehende Anlagen integrieren. Beim Aufbringen der Kennzeichnungsmarken 22 mittels Inkjet-Verfahren ist auch keine Absaugung für Rauch oder anfallende Schnipsel erforderlich. Zudem kann eine aufgebrachte farbige Kennzeichnungsmarke anders als eine durchgehende Öffnung nach dem Querschneiden das Stapeln der Papierbögen 12 nicht behindern oder zu einem Verhaken der durchgehenden Öffnungen führen.

Da der Druckkopf eines Inkjet-Druckers einen gewissen Abstand zur Papierbahn 10 aufweist, wird aufgrund der schnellen Bewegung der Papierbahn 10 die Flugzeit der Tintentröpfchen in Abhängigkeit von der Bahngeschwindigkeit beim Aufdrucken berücksichtigt.

In einem anderen Ausführungsbeispiel der Erfindung werden die farbigen Kennzeichnungsmarken 22 durch eine Lasermarkierung gebildet. Dazu können beispielsweise bereits bei der Papierherstellung lasersensitive Merkmalsstoffe in das Papier eingebracht werden, oder es können lasersensitive Merkmalsstoffe nach der Papierherstellung auf die Papierbahn aufgebracht werden. Als lasersensitive Merkmalsstoffe kommen beispielsweise TiO₂, Rußpartikel oder Infrarotabsorber in Betracht. Durch die Laserbeaufschlagung werden die lasersensitiven Merkmalsstoffe lokal verändert, etwa gefärbt oder geschwärzt.

Ein besonderer Vorteil dieser Erfindungsvariante besteht darin, dass die Laserstrahlung durch die Papierbahn hindurchgreifen kann, so dass in einem Arbeitsgang gleichzeitig auf Vorder- und Rückseite der Papierbahn Kennzeichnungsmarken erzeugt werden können. Die Kennzeichnungsmarken auf Vorder- und Rückseite sind perfekt zueinander gepassert und erlauben so eine hochgenaue Ausrichtung nachfolgender Bearbeitungsschritte sowohl auf die Marken der Vorderseite als auch auf die Marken der Rückseite.

Neben den genannten berührungslosen Verfahren zum Aufbringen der Kennzeichnungsmarken 22 kommen grundsätzlich auch andere Druckverfahren wie rotativer Flexodruck, rotativer Offsetdruck oder rotativer Siebdruck in Betracht.

In einer vorteilhaften Erfindungsvariante erfolgt das Aufdrucken der Kennzeichnungsmarken 22 in einem Arbeitsgang mit dem Aufdrucken eines Druckmerkmals. In diesem Fall können die Kennzeichnungsmarken 22 in das Druckwerkzeug integriert sein, so dass sie perfekt zum Druckbild des Druckmerkmals gepassert sind. Beispielsweise kann eine Kennzeichnungsmarke beim Rotationssiebdruck im Drucksieb integriert sein. Die auf die beim Druckschritt erzeugte Kennzeichnungsmarke gesteuerten Folgeapplikationen weisen dann eine sehr gute Passerung zu den Druckbildern des Druckschritts auf.

Allgemein werden bei nachfolgenden Applikationen mit Vorteil die Positionen der erzeugten Kennzeichnungsmarken 22 erfasst und die Papierbahn 10 wird unter Verwendung der erfassten Positionen der Kennzeichnungsmarken in jedem der Papierbögen mit zumindest einer durchgehenden Öffnung versehen. Dies kann mittels eines starren Werkzeuges, wie etwa einer rotativen Stanze, oder mittels eines flexiblen Werkzeuges, wie etwa einer Laserschneideanlage, bewerkstelligt werden.

Figur 2 zeigt einen einzelnen Papierbogen 12 der Papierbahn 10 mit Wasserzeichenmarke 20 und Kennzeichnungsmarke 22. Jeder Papierbogen 12 trägt eine Mehrzahl von Einzelnutzen 16, die im Ausführungsbeispiel den späteren geschnittenen Banknoten entsprechen. Die Solllänge eines einzelnen Papierbogens 12 ist mit Ls bezeichnet.

Die Einzelnutzen 16 werden nach der Papierherstellung bei der weiteren Bearbeitung der Papierbahn 10 in zwei getrennten Applikationsschritten mit zwei Sicherheitsmerkmalen versehen, die im Sollbild aufeinander ausgerichtet sind und einander zu einem Gesamtmerkmal 34 ergänzen.

Bei dem ersten Sicherheitsmerkmal handelt es sich um eine mittels Laserstrahlung oder durch Stanzen erzeugte durchgehende Öffnung 30, die in dem Papierbogen 12 gebildet ist. Die Öffnung 30 weist genau eine senkrecht zur Bahnlaufrichtung 18 der endlosen Papierbahn angeordnete gerade Kante auf.

Bei dem zweiten Sicherheitsmerkmal handelt es sich um ein mit einem starren Werkzeug aufgebrachtes Sicherheitsmerkmal, im Ausführungsbeispiel um ein auf einem endlosen Folienstreifen 32 vorliegendes Folienmerkmal, das zusammen mit dem Folienstreifen 32 auf den Papierbogen 12 aufgebracht wird. Weisen die Folienmerkmale und die durchgehenden Öffnungen 30 ihre in Fig. 2 gezeigten Sollpositionen auf, so ergänzen sie sich ohne Versatz zu dem Gesamtmerkmal 34.

Im Ausführungsbeispiel werden zur Aufbringung der Folienmerkmale die Positionen der in den durchgehenden Öffnungen 30 enthaltenen geraden Kanten erfasst und aus den erfassten Positionen der geraden Kanten die aktuelle Länge eines Papierbogens 12 berechnet. Dann wird ein Folienstreifen 32 mit den auf die Papierbahn 10 aufzubringenden Folienmerkmalen entsprechend der aktuellen Bogenlänge gedehnt und auf die Papierbahn 10 aufgebracht.

Der Schritt des Erfassens der Positionen der in den durchgehenden Öffnungen 30 enthaltenen geraden Kanten wird anhand der Fig. 3 näher erläutert.

Fig. 3 zeigt einen Einzelnutzen 16 eines Papierbogens, der mit einer durchgehenden Öffnung 30 versehen ist. Die Öffnung 30 enthält genau eine senkrecht zur Bahnlaufrichtung 18 der endlosen Papierbahn angeordnete gerade Kante 50, die von einem Kontrastsensor oder Durchlichtsensor abgetastet wird. Die Bezugsnummer 60 bezeichnet den Einblendbereich, in dem der Abtastsensor (z.B. ein Kontrastsensor bzw. Durchlichtsensor) aktiv ist. Der Abtastsensor erfasst die gerade Kante 50 und gibt Rückmeldung an die Registersteuerung für das registergenaue Aufbringen der Folie. Das registergenaue Aufbringen der Folie kann insbesondere dadurch erfolgen, dass aus den erfassten Positionen der geraden Kanten 50 die aktuelle Länge eines Papierbogens bestimmt wird und eine Folie 32 mit auf die Papierbahn aufzubringenden Sicherheitsmerkmalen entsprechend der aktuellen Bogenlänge gedehnt und auf die Papierbahn aufgebracht wird.

## Patentansprüche

1. Verfahren zum Herstellen einer endlosen Papierbahn (10) für die Herstellung von Sicherheits- und Wertdokumenten, mit den Verfahrensschritten:
a) Erzeugen einer endlosen Papierbahn (10) auf einer Rundsiebmaschine, wobei die Papierbahn (10) in eine Mehrzahl gleicher, sich quer zu der endlosen Längsrichtung (18) erstreckende Papierbögen (12) unterteilt ist, und Versehen zumindest eines Papierbogens (12) je Siebumfang des Rundsiebs mit zumindest einer Wasserzeichenmarke (20) für die Steuerung weiterer Bearbeitungsschritte, wobei zwischen den Positionen der Wasserzeichenmarken (20) der Papierbögen (12) gewisse Positionsabweichungen bestehen,
b) Erfassen der Positionen von zwei oder mehr Wasserzeichenmarken (20) auf der endlosen Papierbahn (10),
c) Bestimmen von Markenpositionen mit geringeren Positionsabweichungen als die Positionsabweichungen der erfassten Wasserzeichenmarken (20),
d) Erzeugen von farbigen Kennzeichnungsmarken (22) an den bestimmten Markenpositionen der Papierbahn (10),
e) Erfassen der Positionen der erzeugten Kennzeichnungsmarken (22),
f) Versehen der Papierbahn (10) mit zumindest einer durchgehenden Öffnung (30) in jedem der Papierbögen (12) unter Verwendung der erfassten Positionen der erzeugten Kennzeichnungsmarken (22), wobei die durchgehenden Öffnungen (30) jeweils genau eine, senkrecht zur Längsrichtung der endlosen Papierbahn (10) angeordnete gerade Kante (50) aufweisen,
g) Erfassen der Positionen der in den erzeugten durchgehenden Öffnungen (30) enthaltenen geraden Kanten (50), und
h) Versehen der Papierbahn (10) mit zumindest einer Folie (32) mit auf die Papierbahn (10) aufzubringenden Sicherheitsmerkmalen an jedem der Papierbögen (12) unter Verwendung der erfassten Positionen der in den erzeugten durchgehenden Öffnungen (30) enthaltenen geraden Kanten (50).

2. Verfahren nach Anspruch 1, **dadurch gekennzeichnet, dass** die Kennzeichnungsmarken (22) in Schritt d) mit einem berührungslosen Verfahren erzeugt werden.

3. Verfahren nach Anspruch 2, **dadurch gekennzeichnet, dass** die Kennzeichnungsmarken (22) in Schritt d) im Inkjet-Verfahren erzeugt werden, vorzugsweise dass dabei eine Tintenflugzeitkompensation durchgeführt wird.

4. Verfahren nach Anspruch 2, **dadurch gekennzeichnet, dass** die Kennzeichnungsmarken (22) in Schritt d) durch Laserkennzeichnung erzeugt werden, wobei vorzugsweise in Schritt a) lasersensitive Merkmalsstoffe in das Papier eingebracht werden oder nach der Papierherstellung lasersensitive Merkmalsstoffe auf die Papierbahn (10) aufgebracht werden.

5. Verfahren nach Anspruch 4, **dadurch gekennzeichnet, dass** in Schritt d) durch Laserkennzeichnung gleichzeitig auf der Vorderseite und Rückseite der Papierbahn Kennzeichnungsmarken (22) erzeugt werden.

6. Verfahren nach Anspruch 1, **dadurch gekennzeichnet, dass** die Kennzeichnungsmarken (22) in Schritt d) mit einem Druckverfahren, insbesondere im rotativen Flexodruck, rotativen Offsetdruck oder rotativen Siebdruck erzeugt werden.

7. Verfahren nach wenigstens einem der Ansprüche 1 bis 6, **dadurch gekennzeichnet, dass** in Schritt d) dunkle, insbesondere schwarze Kennzeichnungsmarken (22) erzeugt werden.

8. Verfahren nach einem der Ansprüche 1 bis 7, wobei das Verfahren durchgeführt wird mittels einer Vorrichtung mit
- einer Transporteinrichtung zum Transport der endlosen Papierbahn (10),
- einer ersten Erfassungseinrichtung zum Erfassen der Positionen von zwei oder mehr Wasserzeichenmarken (20) auf der endlosen Papierbahn (10),
- einer ersten Auswerteeinrichtung zum Bestimmen der Markenpositionen mit geringeren Positionsabweichungen,
- einer Kennzeichnungseinrichtung zum Erzeugen der farbigen Kennzeichnungsmarken (22) an den bestimmten Markenpositionen der Papierbahn (10),
- einer zweiten Erfassungseinrichtung zum Erfassen der Positionen von erzeugten Kennzeichnungsmarken (22),
- einer Einrichtung zum Erzeugen der durchgehenden Öffnungen (30) in der Papierbahn (10) unter Verwendung der erfassten Positionen der erzeugten Kennzeichnungsmarken (22), wobei die durchgehenden Öffnungen (30) jeweils genau eine, senkrecht zur Längsrichtung der endlosen Papierbahn (10) angeordnete gerade Kante (50) aufweisen,
- einer dritten Erfassungseinrichtung zum Erfassen der Positionen der in den erzeugten durchgehenden Öffnungen (30) enthaltenen geraden Kanten (50),
- einer Einrichtung zum Aufbringen der Folie (32) mit auf die Papierbahn (10) aufzubringenden Sicherheitsmerkmalen auf die Papierbahn (10) unter Verwendung der erfassten Positionen der in den erzeugten durchgehenden Öffnungen (30) enthaltenen geraden Kanten (50).

9. Verfahren nach Anspruch 8, **dadurch gekennzeichnet, dass** die dritte Erfassungseinrichtung zum Erfassen der Positionen der in den erzeugten durchgehenden Öffnungen (30) enthaltenen geraden Kanten (50) einen Kontrastsensor oder einen Durchlichtsensor umfasst.

10. Verfahren nach Anspruch 8 oder 9, **dadurch gekennzeichnet, dass** die Kennzeichnungseinrichtung einen Inkjet-Drucker oder einen Laserschreiber umfasst.

## Claims

1. A method for manufacturing an endless paper web (10) for manufacturing security documents and value documents, having the method steps of:
a) producing an endless paper web (10) on a cylindrical screen machine, wherein the paper web (10) is subdivided into a plurality of equal paper sheets (12) extending transversally to the endless longitudinal direction (18), and equipping at least one paper sheet (12) per screen circumference of the cylindrical screen with at least one watermark marker (20) for controlling further processing steps, wherein there exist certain position variances between the positions of the watermark markers (20) of the paper sheets (12),
b) capturing the positions of two or more watermark markers (20) on the endless paper web (10),
c) determining of marker positions having smaller position variances than the position variances of the captured watermark markers (20),
d) producing colored identification markers (22) in the determined marker positions of the paper web (10),
e) capturing the positions of the produced identification markers (22),
f) equipping the paper web (10) with at least one through opening (30) in each of the paper sheets (12), making use of the captured positions of the produced identification markers (22), wherein the through openings (30) have respectively exactly one straight edge (50) arranged perpendicularly to the longitudinal direction of the endless paper web (10),
g) capturing the positions of the straight edges (50) contained in the produced through openings (30), and
h) equipping the paper web (10) on each of the paper sheets (12) with at least one foil (32) having security features to be applied to the paper web (10), making use of the captured positions of the straight edges (50) contained in the produced through openings (30).

2. The method according to claim 1, **characterized in that** in step d) the identification markers (22) are produced with a contactless method.

3. The method according to claim 2, **characterized in that** in step d) the identification markers (22) are produced in the inkjet method, preferably that an ink flight-time compensation is performed therein.

4. The method according to claim 2, **characterized in that** in step d) the identification markers (22) are produced by laser marking, wherein preferably in step a) laser-sensitive feature substances are incorporated in the paper or laser-sensitive feature substances are applied to the paper web (10) after the paper manufacture.

5. The method according to claim 4, **characterized in that** in step d) identification markers (22) are produced by laser marking simultaneously on the front side and back side of the paper web.

6. The method according to claim 1, **characterized in that** in step d) the identification markers (22) are produced with a printing method, in particular rotary flexographic printing, rotary offset printing or rotary screen printing.

7. The method according to at least one of claims 1 to 6, **characterized in that** in step d) dark, in particular black, identification markers (22) are produced.

8. The method according to any one of claims 1 to 7, wherein the method is performed by means of an apparatus having
- a transport device for transporting the endless paper web (10),
- a first capturing device for capturing the positions of two or more watermark markers (20) on the endless paper web (10),
- a first evaluation device for determining the marker positions having smaller position variances;
- a marking device for producing the colored identification markers (22) in the determined marker positions of the paper web (10),
- a second capturing device for capturing the positions of produced identification markers (22),
- a device for producing the through openings (30) in the paper web (10), making use of the captured positions of the produced identification markers (22), wherein the through openings (30) have respectively exactly one straight edge (50) arranged perpendicularly to the longitudinal direction of the endless paper web (10),
- a third capturing device for capturing the positions of the straight edges (50) contained in the produced through openings (30),
- a device for applying to the paper web (10) the foil (32) having security features to be applied to the paper web (10), making use of the captured positions of the straight edges (50) contained in the produced through openings (30).

9. The method according to claim 8, **characterized in that** the third capturing device for capturing the positions of the straight edges (50) contained in the produced through openings (30) comprises a contrast sensor or a transmitted light sensor.

10. The method according to claim 8 or 9, **characterized in that** the marking device comprises an inkjet printer or a laser writer.

## Revendications

1. Procédé de fabrication d'une bande de papier (10) sans fin destinée à la fabrication de documents de sécurité et de valeur, comprenant les étapes de procédé :
a) produire une bande de papier (10) sans fin sur une machine à tamis rond, cependant que la bande de papier (10) est subdivisée en une pluralité de feuilles de papier (12) identiques s'étendant transversalement à la direction longitudinale (18) sans fin, et pourvoir, par périphérie du tamis rond, au moins une feuille de papier (12) d'au moins une marque filigrane (20) pour la commande d'autres étapes de traitement, cependant que, entre les positions des marques filigranes (20) des feuilles de papier (12), il y a certains écarts de position,
b) saisir les positions de deux ou davantage marques filigranes (20) sur la bande de papier (10) sans fin,
c) déterminer des positions de marques présentant des écarts de position plus faibles que les écarts de position des marques filigranes (20) saisies,
d) générer des marques d'identification (22) en couleur aux positions déterminées de marques de la bande de papier (10),
e) saisir les positions des marques d'identification (22) générées,
f) pourvoir la bande de papier (10) d'au moins une ouverture en continu (30) dans chacune des feuilles de papier (12) en utilisant les positions saisies des marques d'identification (22) générées, cependant que les ouvertures en continu (30) ont respectivement exactement un bord droit (50) perpendiculaire à la direction longitudinale de la bande de papier (10) sans fin,
g) saisir les positions des bords droits (50) compris dans les ouvertures en continu (30) générées, et
h) pourvoir la bande de papier (10) d'au moins un film (32) comportant des caractéristiques de sécurité à appliquer sur la bande de papier (10), à chacune des feuilles de papier (12), en utilisant les positions saisies des bords droits (50) compris dans les ouvertures en continu (30) générées.

2. Procédé selon la revendication 1, **caractérisé en ce que** les marques d'identification (22) sont générées à l'étape d) par un procédé sans contact.

3. Procédé selon la revendication 2, **caractérisé en ce que** les marques d'identification (22) sont générées à l'étape d) par un procédé à jet d'encre, de préférence **en ce que**, en l'occurrence, une compensation du temps de vol d'encre est effectuée.

4. Procédé selon la revendication 2, **caractérisé en ce que** les marques d'identification (22) sont générées à l'étape d) par marquage au laser, cependant que, de préférence, à l'étape a), des substances caractéristiques sensibles au laser sont incorporées dans le papier, ou que, après la fabrication du papier, des substances caractéristiques sensibles au laser sont appliquées sur la bande de papier (10).

5. Procédé selon la revendication 4, **caractérisé en ce que**, à l'étape d), par marquage au laser, simultanément sur la face avant et sur la face arrière de la bande de papier, des marques d'identification (22) sont générées.

6. Procédé selon la revendication 1, **caractérisé en ce que** les marques d'identification (22) sont, à l'étape d), générées par un procédé d'impression, en particulier par flexographie rotative, par impression offset rotative ou par sérigraphie rotative.

7. Procédé selon au moins une des revendications de 1 à 6, **caractérisé en ce que**, à l'étape d), des marques d'identification (22) foncées, en particulier noires, sont générées.

8. Procédé selon une des revendications de 1 à 7, cependant que le procédé est exécuté au moyen d'un dispositif comprenant
- un équipement de transport destiné au transport de la bande de papier (10) sans fin,
- un premier équipement de saisie destiné à la saisie des positions de deux ou davantage marques filigranes (20) sur la bande de papier (10) sans fin,
- un premier équipement d'évaluation destiné à la détermination des positions de marques présentant des écarts de position plus faibles,
- un équipement de marquage destiné à générer les marques d'identification (22) en couleur aux positions déterminées de marques de la bande de papier (10),
- un deuxième équipement de saisie destiné à la saisie des positions de marques d'identification (22) générées,
- un équipement destiné à la génération des ouvertures en continu (30) dans la bande de papier (10) en utilisant les positions saisies des marques d'identification (22) générées, cependant que les ouvertures en continu (30) ont respectivement exactement un bord droit (50) perpendiculaire à la direction longitudinale de la bande de papier (10) sans fin,
- un troisième équipement de saisie destiné à la saisie des positions des bords droit (50) compris dans les ouvertures en continu (30) générées,
- un équipement destiné à appliquer, sur la bande de papier (10), le film (32) comportant des caractéristiques de sécurité à appliquer sur la bande de papier (10), en utilisant les positions saisies des bords droits (50) compris dans les ouvertures en continu (30) générées.

9. Procédé selon la revendication 8, **caractérisé en ce que** le troisième équipement de saisie destiné à la saisie des positions des bords droit (50) compris dans les ouvertures en continu (30) générées comprend un capteur de contraste un capteur de lumière transmise.

10. Procédé selon une des revendications 8 ou 9, **caractérisé en ce que** l'équipement de marquage comprend une imprimante à jet d'encre ou un instrument d'écriture au laser.
